# EUROPÄISCHE PATENTSCHRIFT

(11) **EP 3 592 193 B1**
(45) Veröffentlichungstag und Bekanntmachung des Hinweises auf die Patenterteilung: **03.03.2021**
(21) Anmeldenummer: 17764404.4
(22) Anmeldetag: 08.09.2017
(51) Int. Cl.: A47L 11/292, A47L 11/40

(54) **SELBSTFAHRENDES UND SELBSTLENKENDES BODENREINIGUNGSGERÄT**
SELF-PROPELLED AND SELF-STEERING FLOOR CLEANING DEVICE
APPAREIL DE NETTOYAGE DE SOL AUTOMOTEUR ET AUTOGUIDÉ

(30) Priorität: 08.03.2017 WO PCT/EP2017/055396
(43) Veröffentlichungstag der Anmeldung: 15.01.2020
(73) Patentinhaber: Alfred Kärcher SE & Co. KG, 71364 Winnenden (DE)
(72) Erfinder: KOHLER, Norman, 72766 Reutlingen (DE); HENRY, Justin, 70327 Stuttgart (DE); ENGEL, Janine, 73630 Remshalden (DE); WENZEL, Karl Engelbert, 73663 Berglen (DE); BRÄNDLE, Alexander, 74831 Gundelsheim (DE); DIEHL, Ralph, 73666 Baltmannsweiler (DE); SCHECHTERLE, Michael, 71540 Murrhardt (DE); AUTH, Juliane, 71638 Ludwigsburg (DE)
(74) Vertreter: Hoeger, Stellrecht & Partner Patentanwälte mbB
(86) Internationale Anmeldenummer: PCT/EP2017/072629
(87) Internationale Veröffentlichungsnummer: WO 2018/162092

(56) Entgegenhaltungen:
- WO-A1-2005/055795
- WO-A1-2013/191465
- JP-A- 2005 211 426
- US-A- 1 531 443
- US-A1- 2016 051 108

## Beschreibung

Die Erfindung betrifft ein selbstfahrendes und selbstlenkendes Bodenreinigungsgerät mit einer Antriebseinheit zum Verfahren auf einer Bodenfläche, einer Wischwalze zur Feuchtreinigung der Bodenfläche, einem Reinigungsflüssigkeitsbehälter und einem Schmutzbehälter für aufgenommenen Schmutz.

Die WO 2005/055795 A1 beschreibt einen Reinigungsroboter mit einer Kehrwalze und einer in der Bearbeitungsrichtung hinter dieser angeordneten Reinigungswalze, die mit einem Reinigungstuch bespannt sein kann. Schmutz, der mittels der Kehrwalze aufgenommen wird, wird in einen Schmutzsammelbehälter überführt. Der Reinigungswalze vorgelagert ist eine Befeuchtungseinrichtung angeordnet, um die Bodenfläche unter der Wirkung der Reinigungswalze feucht zu reinigen.

In der JP 2005-211426 A ist ein Reinigungsroboter mit in einer Bearbeitungsrichtung hintereinander angeordneten Reinigungswalzen beschrieben. Eine dieser Reinigungswalzen ist eine Kehrwalze, mit der abgekehrter Schmutz in einen Schmutzsammelbehälter überführt werden kann. Mit der weiteren Reinigungswalze wird eine Trockenreinigung der Bodenfläche durchgeführt.

Aufgabe der vorliegenden Erfindung ist es, ein derartiges Bodenreinigungsgerät bereitzustellen, mit dem eine bessere Reinigung der Bodenfläche möglich ist.

Diese Aufgabe wird gemäß der Erfindung durch ein selbstfahrendes und selbstlenkendes Bodenreinigungsgerät mit den Merkmalen von Anspruch 1 gelöst.

Eine verbesserte Reinigung der Bodenfläche kann dadurch erzielt werden, dass die Bodenfläche sowohl mit der Kehrwalze als auch mit der Wischwalze abgereinigt wird. Beispielsweise können loser Schmutz und gröbere Schmutzpartikel mittels der Kehrwalze in den mindestens einen Schmutzbehälter gekehrt werden. Durch Befeuchtung der Bodenfläche und/oder der Wischwalze kann zusätzlicher Schmutz unter der Reinigungswirkung der Wischwalze abgelöst und in den mindestens einen Schmutzbehälter überführt werden.

Die Kehrwalze kann einen Besatz von Reinigungsborsten zur Reinigung der Bodenfläche aufweisen. Alternativ kann die Kehrwalze einen Besatz aus einem Textilmaterial, aus einem schwammartigen oder tuchartigen Material aufweisen, mit dem ebenfalls eine Kehrwirkung erzielt werden kann.

Die Wischwalze kann einen schwammartigen oder tuchartigen Besatz zur Reinigung der Bodenfläche aufweisen. Beispielsweise ist ein Besatz aus einem Textilmaterial vorgesehen, z. B. aus Mikrofaser-Textilmaterial.

Über die Kehrwalze und über die Wischwalze kann sich das Bodenreinigungsgerät auf der Bodenfläche abstützen. In entsprechender Weise kann sich das Bodenreinigungsgerät über mindestens ein Antriebselement der Antriebseinheit und/oder, falls vorhanden, über mindestens eine Rolle auf der Bodenfläche abstützen. Die Wischwalze, die Kehrwalze, das mindestens eine Antriebselement und/oder die mindestens eine Rolle können als Stützvorrichtung zum Abstützen des Bodenreinigungsgerätes angesehen werden.

Bei einer vorteilhaften Ausführungsform ist vorgesehen, dass die Antriebseinheit zwei quer zu einer Längs- oder Hauptbewegungsrichtung des Bodenreinigungsgerätes voneinander beabstandete Antriebselemente aufweist. Eine Steuereinheit ist vorgesehen, um die Bewegung der Antriebselemente zu steuern. Die Antriebselemente sind beispielsweise Antriebsräder.

Bei einer vorteilhaften Ausführungsform ist das Bodenreinigungsgerät frei von einer Rolle zum Abstützen auf der Bodenfläche. Lenkbewegungen des Bodenreinigungsgerätes können insbesondere mittels zweier unterschiedlich angetriebener Antriebselemente ausgeführt werden.

Bei dem erfindungsgemäßen Bodenreinigungsgerät ist vorgesehen, dass das Bodenreinigungsgerät einen ersten Schmutzbehälter zur Aufnahme von mit der Kehrwalze aufgekehrtem Schmutz umfasst und einen zweiten Schmutzbehälter zur Aufnahme von mit der Wischwalze aufgenommenem Schmutz. Zwei Schmutzbehälter sind vorhanden, mit jeweils einer Schmutzeintrittsöffnung für Schmutz der Kehrwalze bzw. Schmutz der Wischwalze.

Vorteilhaft ist es, wenn, bezogen auf eine Hauptbewegungsrichtung des Bodenreinigungsgerätes, die Kehrwalze vor der Wischwalze angeordnet ist. Auf diese Weise wird zunächst loser Schmutz mittels der Kehrwalze aufgekehrt. Anschließend erfolgt eine Feuchtreinigung der Bodenfläche mittels der Wischwalze. Etwaige Spuren, die von der Kehrwalze auf der Bodenfläche hinterlassen werden, werden entfernt. Das Reinigungsergebnis wird dadurch verbessert.

Die vorstehend erwähnte vorteilhafte Ausführungsform kann auf andere Weise dadurch definiert werden, dass eine Hauptbewegungsrichtung des Bodenreinigungsgerätes derart gewählt wird oder definiert ist, dass die Kehrwalze der Wischwalze in der Hauptbewegungsrichtung vorgelagert ist. Beim Verfahren des Bodenreinigungsgerätes auf der Bodenfläche werden Abschnitte derselben zunächst von den Reinigungselementen der Kehrwalze erfasst, anschließend von Reinigungselementen der Wischwalze.

Vorteilhaft ist es, wenn, bezogen auf eine Hauptbewegungsrichtung des Bodenreinigungsgerätes, Antriebselemente (zum Beispiel Antriebsräder) oder mindestens eine Rolle vor der Wischwalze angeordnet sind. Insbesondere ist es günstig, wenn, bezogen auf die Hauptbewegungsrichtung, kein Antriebselement und keine Rolle hinter der Wischwalze angeordnet ist. Etwaige Spuren auf der Bodenfläche, die vom Antriebselement oder der Rolle hinterlassen werden, können bei deren Feuchtreinigung mit der Wischwalze entfernt werden. Umgekehrt hinterlässt kein Antriebselement und keine Rolle in dem von der Wischwalze gereinigten Bereich der Bodenfläche eine Spur.

Bei einer vorteilhaften Ausführungsform des Bodenreinigungsgerätes ist es günstig, wenn der mindestens eine Schmutzbehälter zwischen der Kehrwalze und der Wischwalze angeordnet ist und wenn über unterschiedliche Schmutzeintrittsöffnungen Schmutz von der Kehrwalze und der Wischwalze in den mindestens einen Schmutzbehälter förderbar ist. Beispielsweise ist die Kehrwalze in der Hauptbewegungsrichtung führend angeordnet und die Wischwalze hinter der Kehrwalze. Dazwischen kann der mindestens eine Schmutzbehälter angeordnet sein. An den der Kehrwalze und der Wischwalze zugewandten Seiten kann eine jeweilige Schmutzeintrittsöffnung angeordnet sein.

Von Vorteil ist es, wenn die Wischwalze so bemessen ist, dass der von ihr erfasste Bereich der Bodenfläche breiter ist als der Abstand von Antriebselementen und/oder Rollen in einer Erstreckungsrichtung der Wischwalze. Darunter kann vorliegend insbesondere verstanden werden, dass Bereiche der Bodenfläche, die von den Antriebselementen oder Rollen überfahren werden, von der Wischwalze erfasst und abgereinigt werden können, um etwaige Spuren von der Bodenfläche zu entfernen.

Günstigerweise ist bei einer nicht beanspruchten Ausführungsform ein Schmutzbehälter vorgesehen, der an einander abgewandten Seiten der Wischwalze und der Kehrwalze jeweils eine Schmutzeintrittsöffnung umfasst. Das Bodenreinigungsgerät kann einen gemeinsamen Schmutzbehälter für mit der Kehrwalze aufgekehrten und in der Wischwalze aufgewischten Schmutz aufweisen. Dies vereinfacht die konstruktive Ausgestaltung des Bodenreinigungsgerätes und vereinfacht dessen Handhabung. Ein gemeinsamer Schmutzbehälter kann von einer Bedienperson auf einfachere Weise entleert werden.

Bei einer vorteilhaften Ausführungsform des Bodenreinigungsgerätes ist es günstig, wenn die Kehrwalze und die Wischwalze hintereinander angeordnet sind und die beiden Schmutzbehälter vorgesehen sind, wobei der der Wischwalze zugeordnete zweite Schmutzbehälter auf der der Kehrwalze abgewandten Seite der Wischwalze positioniert ist und der der Kehrwalze zugeordnete erste Schmutzbehälter auf der der Wischwalze abgewandten Seite der Kehrwalze. Die Kehrwalze und die Wischwalze sind auf diese Weise zwischen den beiden Schmutzbehältern angeordnet. Mit der Kehrwalze kann Schmutz in den Schmutzbehälter gekehrt werden, der an einer der Wischwalze gegenüberliegenden Seite der Kehrwalze angeordnet ist. Mit der Wischwalze kann Schmutz in denjenigen Schmutzbehälter befördert werden, der an einer der Kehrwalze gegenüberliegenden Seite der Wischwalze angeordnet ist. Insbesondere sind, bezogen auf die Hauptbewegungsrichtung, von vorne nach hinten zunächst ein Schmutzbehälter für die Kehrwalze, die Kehrwalze, die Wischwalze und anschließend ein Schmutzbehälter für die Wischwalze angeordnet.

Bei einer vorteilhaften Ausführungsform des Bodenreinigungsgerätes ist es günstig, wenn zwischen der Wischwalze und der Kehrwalze ein einer von diesen Reinigungswalzen - Wischwalze oder Kehrwalze - zugeordneter Schmutzbehälter angeordnet ist und an der diesem Schmutzbehälter abgewandten Seite ein weiterer Schmutzbehälter, der der jeweils anderen Reinigungswalze - Kehrwalze oder Wischwalze - zugeordnet ist. Beispielsweise kann zwischen der Kehrwalze und der Wischwalze, die voneinander beabstandet sind, der der Kehrwalze zugeordnete erste Schmutzbehälter angeordnet sein. Auf der diesem Schmutzbehälter abgewandten Seite der Wischwalze kann der der Wischwalze zugeordnete zweite Schmutzbehälter angeordnet sein. Bezogen auf die Hauptbewegungsrichtung ist insbesondere vorgesehen, dass von vorne nach hinten die Kehrwalze, der dieser zugeordnete Schmutzbehälter, die Wischwalze und der dieser zugeordnete Schmutzbehälter angeordnet sind. Alternativ ist denkbar, dass zwischen der Kehrwalze und der Wischwalze, die voneinander beabstandet sind, der der Wischwalze zugeordnete Schmutzbehälter angeordnet ist. An der diesem Schmutzbehälter abgewandten Seite der Kehrwalze kann der der Kehrwalze zugeordnete Schmutzbehälter angeordnet sein. Bezogen auf die Hauptbewegungsrichtung kann insbesondere vorgesehen sein, dass von vorne nach hinten der der Kehrwalze zugeordnete Schmutzbehälter, die Kehrwalze, der der Wischwalze zugeordnete Schmutzbehälter und anschließend die Wischwalze am Bodenreinigungsgerät angeordnet sind.

Bei einer nicht beanspruchten vorteilhaften Ausführungsform eines Bodenreinigungsgerätes ist es günstig, wenn die Kehrwalze und die Wischwalze hintereinander angeordnet sind und ein Schmutzbehälter vorgesehen ist, der diesen beiden zugeordnet ist, und wenn Schmutz der Kehrwalze über die Wischwalze hinweg in den seitlich neben dieser angeordneten Schmutzbehälter, oder umgekehrt, förderbar ist. Beispielsweise ist der gemeinsame Schmutzbehälter, der beiden Reinigungswalzen zugeordnet ist, auf der der Kehrwalze abgewandten Seite der Wischwalze angeordnet. Schmutz kann mit der Kehrwalze insbesondere über die Wischwalze hinweg in den Schmutzbehälter gefördert werden. Bezogen auf die Hauptbewegungsrichtung ist die Kehrwalze insbesondere vor der Wischwalze und vor dem Schmutzbehälter angeordnet. Alternativ kann vorgesehen sein, dass der Schmutzbehälter auf der der Wischwalze abgewandten Seite der Kehrwalze angeordnet ist. Schmutz der Wischwalze kann insbesondere über die Kehrwalze hinweg in den Schmutzbehälter gefördert werden. Bezogen auf die Hauptbewegungsrichtung ist der Schmutzbehälter insbesondere vor der Kehrwalze angeordnet, und hinter dieser die Wischwalze.

Es kann vorgesehen sein, dass die Kehrwalze und/oder die Wischwalze bodenseitig in der Hauptbewegungsrichtung des Bodenreinigungsgerätes kehrt bzw. wischt. Darunter kann vorliegend insbesondere verstanden werden, dass ein im bestimmungsgemäßen Gebrauch des Bodenreinigungsgerätes auf der Bodenfläche den Boden kontaktierender Abschnitt der Kehrwalze bzw. der Wischwalze in der Hauptbewegungsrichtung (nach vorne) rotiert und kehrt bzw. wischt.

Es kann vorgesehen sein, dass die Kehrwalze und/oder die Wischwalze bodenseitig entgegen der Hauptbewegungsrichtung des Bodenreinigungsgerätes (nach hinten) rotiert und kehrt bzw. wischt.

Die Wischwalze und die Kehrwalze können gleichläufig drehend oder gegenläufig drehend ausgestaltet sein.

Die Antriebseinheit kann bei einer vorteilhaften Ausführungsform zwei in Querrichtung des Bodenreinigungsgerätes voneinander beabstandete Antriebselemente umfassen, wobei mindestens ein Schmutzbehälter, zumindest abschnittsweise, zwischen den Antriebselementen positioniert ist. Auf diese Weise kann eine kompakte Bauform des Bodenreinigungsgerätes erzielt werden. Der mindestens eine Schmutzbehälter kann seitliche Ausnehmungen oder Aussparungen umfassen, in denen die Antriebselemente angeordnet sind. In der Hauptbewegungsrichtung vor oder hinter der Ausnehmung oder Aussparung kann der mindestens eine Schmutzbehälter seitlich überstehende Behälterabschnitte aufweisen. Beispielsweise weist der mindestens eine Schmutzbehälter in Draufsicht eine Gestalt eines "Doppel-T" auf.

Als vorteilhaft erweist es sich bei einer nicht beanspruchten Ausführungsform, wenn der Wischwalze und der Kehrwalze ein gemeinsamer Schmutzbehälter zugeordnet ist. Dementsprechend kann ein Schmutzbehälter zur Aufnahme von mit der Kehrwalze aufgekehrtem und zur Aufnahme von mit der Wischwalze aufgenommenem Schmutz vorgesehen sein. Vorzugsweise weist der Schmutzbehälter an einander abgewandten Seiten der Kehrwalze und der Wischwalze jeweils zugeordnet eine Schmutzeintrittsöffnung auf.

Vorteilhafterweise ist eine Baueinheit vorgesehen, die beide Schmutzbehälter in einem gemeinsamen Gehäuse umfasst oder ausbildet. Die konstruktive Ausgestaltung wird dadurch vereinfacht. In einer gemeinsamen Baueinheit kann eine Bedienperson beide Schmutzbehälter auf einfachere Weise handhaben.

Vorzugsweise weist das Gehäuse an einander abgewandten Seiten der Kehrwalze und der Wischwalze jeweils zugeordnet eine Schmutzeintrittsöffnung auf. Die Kehrwalze und die Wischwalze können voneinander beabstandet sein, und zwischen ihnen ist das Gehäuse mit den Schmutzbehältern angeordnet.

Bei einer andersartigen vorteilhaften Ausführungsform ist es günstig, wenn die Schmutzbehälter räumlich getrennt voneinander am Bodenreinigungsgerät angeordnet sind. Vorzugsweise können die Schmutzbehälter dabei unabhängig voneinander dem Bodenreinigungsgerät entnommen und mit diesem verbunden werden.

Bei einer vorteilhaften Ausführungsform des Bodenreinigungsgerätes ist es günstig, wenn der Reinigungsflüssigkeitsbehälter und der mindestens eine Schmutzbehälter übereinander angeordnet sind, wobei insbesondere der Reinigungsflüssigkeitsbehälter oberhalb des mindestens einen Schmutzbehälters angeordnet ist. Dies erleichtert es, Schmutz in den bodennäher angeordneten Schmutzbehälter zu befördern. Reinigungsflüssigkeit kann dem darüber angeordneten Reinigungsflüssigkeitsbehälter auf einfachere Weise zum Benetzen der Bodenfläche und/oder der Wischwalze entnommen werden, beispielsweise allein unter Schwerkrafteinfluss.

Positions- und Orientierungsangaben wie beispielsweise "oben", "unten" oder dergleichen sind vorliegend auf einem bestimmungsgemäßen Gebrauch des Bodenreinigungsgerätes bezogen aufzufassen, wobei dieses auf der Bodenfläche positioniert ist. Eine Berührebene des Bodenreinigungsgerätes fällt mit der von der Bodenfläche definierten Ebene zusammen. "Vorne", "hinten" oder dergleichen sind, wie erwähnt, auf eine Längs- und insbesondere Hauptbewegungsrichtung des Bodenreinigungsgerätes bezogen aufzufassen.

Bei einer vorteilhaften Ausführungsform des Bodenreinigungsgerätes ist es günstig, wenn der Reinigungsflüssigkeitsbehälter und der mindestens eine Schmutzbehälter baulich getrennt voneinander ausgebildet sind. Beispielsweise sind beide Behälter übereinander positioniert, aber baulich voneinander getrennt. Der Reinigungsflüssigkeitsbehälter kann insbesondere oberhalb des Schmutzbehälters angeordnet sein.

Der Reinigungsflüssigkeitsbehälter und der mindestens eine Schmutzbehälter können bei einer vorteilhaften Ausführungsform getrennt voneinander dem Bodenreinigungsgerät entnommen und mit diesem verbunden werden. Der Reinigungsflüssigkeitsbehälter und der mindestens eine Schmutzbehälter können bei einer vorteilhaften Ausführungsform lösbar miteinander verbindbar sein, um eine Baueinheit zu bilden.

Eine vorteilhafte Ausführungsform des erfindungsgemäßen Bodenreinigungsgerätes sieht vor, dass der Reinigungsflüssigkeitsbehälter und der mindestens eine Schmutzbehälter eine Baueinheit bilden mit einem gemeinsamen Gehäuse, das dem Bodenreinigungsgerät entnommen und mit diesem verbunden werden kann. Die konstruktive Ausgestaltung des Bodenreinigungsgerätes wird dadurch verbessert, und dessen Handhabbarkeit für die Bedienperson erleichtert.

Optional kann bei einem Bodenreinigungsgerät der eingangs genannten Art mit einer Wischwalze vorgesehen sein, dass der Reinigungsflüssigkeitsbehälter und der mindestens eine Schmutzbehälter eine Baueinheit bilden mit einem gemeinsamen Gehäuse, das dem Bodenreinigungsgerät entnommen und mit diesem verbunden werden kann. Ein derartiges Bodenreinigungsgerät, das eine Wischwalze aufweist und keine Kehrwalze aufweist, kann eine eigenständige Erfindung darstellen. Auch bei einem derartigen Bodenreinigungsgerät wird die konstruktive Ausgestaltung vereinfacht und die Handhabung verbessert. Vorteilhafte Ausführungsformen dieses erfindungsgemäßen Bodenreinigungsgerätes können die vorliegend erläuterten Merkmale aufweisen, soweit diese sich nicht auf die Kehrwalze sowie den dieser zugeordneten Schmutzbehälter beziehen.

Als günstig erweist es sich, wenn der Reinigungsflüssigkeitsbehälter und der mindestens eine Schmutzbehälter eine diese jeweils begrenzende verformbare Behälterwand aufweisen, wobei das Volumen des Reinigungsflüssigkeitsbehälters bei Entnahme von Reinigungsflüssigkeit abnimmt und das Volumen des Schmutzbehälters bei Eintrag von Schmutz zunimmt. Auf diese Weise kann eine kompakte Bauform des kombinierten Behälters erzielt werden, die eine kompakte Bauform des Bodenreinigungsgerätes begünstigt. Beispielsweise kann der Behälter verhältnismäßig flach gebaut werden oder verhältnismäßig schmal, und entsprechendes gilt für das Bodenreinigungsgerät. Die verformbare Behälterwand ist beispielsweise eine Membran, bei deren Verformung das Volumen des Schmutzbehälters in dem Maß zunehmen kann, wie das Volumen des Reinigungsflüssigkeitsbehälters abnimmt.

Günstig ist es, wenn der Reinigungsflüssigkeitsbehälter als mit einer Reinigungschemikalie befüllter vorkonfektionierter Behälter ausgestaltet ist und eine Behälteröffnung zum Einfüllen von Wasser umfasst. Beispielsweise kann der vorkonfektionierte Behälter mit der Reinigungschemikalie befüllt ausgeliefert werden. Der Bedienperson wird die Handhabung erheblich erleichtert. Nach Befüllen des Reinigungsflüssigkeitsbehälters mit Wasser und Einsetzen des Behälters in das Bodenreinigungsgerät kann der Reinigungsbetrieb aufgenommen werden.

Das Bodenreinigungsgerät kann eine Pumpeinheit umfassen, mittels der Reinigungsflüssigkeit aus dem Reinigungsflüssigkeitsbehälter förderbar ist.

Bei einer andersartigen Ausführungsform kann vorgesehen sein, dass Reinigungsflüssigkeit unter Schwerkrafteinfluss aus dem Reinigungsflüssigkeitsbehälter entnommen werden kann.

Das Bodenreinigungsgerät kann eine Benetzungseinrichtung zum Benetzen der Wischwalze und/oder der Bodenfläche mit der Reinigungsflüssigkeit umfassen.

Es kann vorgesehen sein, dass das Bodenreinigungsgerät eine Fluidleitung umfasst, die in eine Öffnung des Reinigungsflüssigkeitsbehälters eingreift.

Alternativ oder ergänzend kann vorgesehen sein, dass das Bodenreinigungsgerät am Reinigungsflüssigkeitsbehälter und an einem Gehäuse angeordnete Anschlusselemente zur Ausbildung einer Fluidverbindung umfasst, über die Reinigungsflüssigkeit aus dem Reinigungsflüssigkeitsbehälter entnehmbar ist.

Günstig ist es, wenn das Bodenreinigungsgerät frei von einem Saugaggregat ist zum Aufnehmen der Schmutzflüssigkeit von der Bodenfläche. Darunter kann vorliegend insbesondere verstanden werden, dass das Bodenreinigungsgerät kein Saugaggregat aufweist zum Erzeugen eines Saugluftstroms, mit dem Schmutz in den mindestens einen Schmutzbehälter einsaugbar ist. Das Bodenreinigungsgerät ist insbesondere saugaggregatfrei. Auf diese Weise kann das Gewicht des Bodenreinigungsgerätes verringert werden. Es ist nicht erforderlich, elektrische Energie für ein Saugaggregat bereitzustellen. Die Betriebsdauer des Bodenreinigungsgerätes wird dadurch erhöht.

Der mindestens eine Schmutzbehälter weist vorteilhafterweise mindestens eine Schmutzeintrittsöffnung auf, die sich über die gesamte oder im Wesentlichen die gesamte Länge der Wischwalze oder der Kehrwalze erstreckt. Auf diese Weise kann so viel aufgekehrter oder mit der Wischwalze aufgenommener Schmutz in den Schmutzbehälter überführt werden wie möglich. Vorteilhafterweise sind zwei Schmutzeintrittsöffnungen vorgesehen, deren jede sich über die gesamte oder im Wesentlichen die gesamte Länge der Kehrwalze einerseits bzw. der Wischwalze andererseits erstreckt, je nach Zuordnung der Schmutzeintrittsöffnung.

Vorzugsweise umfasst das Bodenreinigungsgerät mindestens eine an einer Schmutzeintrittsöffnung mindestens eines Schmutzbehälters angeordnete Kehrschwelle, über die hinweg Schmutz von der Kehrwalze oder von der Wischwalze in den Schmutzbehälter förderbar ist. Bei zwei Schmutzeintrittsöffnungen können zwei Kehrschwellen vorgesehen sein. Über die Kehrschwelle hinweg kann Schmutz auf einfachere Weise in den Schmutzbehälter befördert werden.

Eine der Kehrwalze zugeordnete Kehrschwelle reicht vorteilhafterweise bis zur Bodenfläche, damit loser Schmutz möglichst effektiv über die Kehrschwelle hinweg in den mindestens einen Schmutzbehälter gekehrt werden kann.

Insbesondere in letzterem Fall könnte eine die Wischwalze zugeordnete Kehrschwelle entfallen.

Günstig ist es, wenn das Bodenreinigungsgerät ein an einer Schmutzeintrittsöffnung mindestens eines Schmutzbehälters angeordnetes Abstreifelement umfasst, das mit der Wischwalze in Eingriff steht. Schmutzflüssigkeit kann auf diese Weise weitgehend von der Wischwalze abgestreift werden und wird nicht erneut auf die Bodenfläche aufgebracht.

Insbesondere in Kombination mit der zuletzt erwähnten vorteilhaften Ausführungsform ist es günstig, wenn das Bodenreinigungsgerät an einer Schmutzeintrittsöffnung eines Schmutzbehälters ein Ableitelement für Flüssigkeit von der Wischwalze in den Schmutzbehälter hinein umfasst. Beispielsweise wird Schmutzflüssigkeit am Abstreifelement abgestreift und gelangt auf das Ableitelement. Mittels des Ableitelementes wird die Schmutzflüssigkeit in den Schmutzbehälter geleitet.

Es kann vorgesehen sein, dass ein den mindestens einen Schmutzbehälter aufnehmendes Gehäuse des Bodenreinigungsgerätes mindestens eine Kehrschwelle, das Abstreifelement und/oder das Ableitelement umfasst.

Alternativ oder ergänzend kann vorgesehen sein, dass der mindestens eine Schmutzbehälter mindestens eine Kehrschwelle, das Abstreifelement und/oder das Ableitelement umfasst.

Die Wischwalze und die Kehrwalze können insbesondere parallel zueinander ausgerichtet sein.

Drehachsen der Wischwalze und der Kehrwalze können quer zu einer Hauptbewegungsrichtung des Bodenreinigungsgerätes ausgerichtet sein.

Der Wischwalze und der Kehrwalze können getrennte Antriebe zugeordnet sein. Alternativ kann ein gemeinsamer Antrieb für die Kehrwalze und die Wischwalze vorgesehen sein.

Es versteht sich, dass das Bodenreinigungsgerät mindestens eine bevorzugt wiederaufladbare Batterie zum Bereitstellen elektrischer Energie aufweisen kann.

Die nachfolgende Beschreibung bevorzugter Ausführungsformen der Erfindung dient im Zusammenhang mit der Zeichnung der näheren Erläuterung der Erfindung. Es zeigen:
- Figur 1:: eine schematische Schnittansicht eines Bodenreinigungsgerätes;
- Figur 2:: das Bodenreinigungsgerät aus Figur 1 in perspektivischer Ansicht, teilweise als Explosionsdarstellung;
- Figur 3:: eine Darstellung ähnlich Figur 2 bei einer weiteren Ausführungsform;
- Figur 4:: eine schematische Darstellung eines kombinierten Reinigungsflüssigkeits- und Schmutzbehälters eines Bodenreinigungsgerätes;
- Figur 5:: eine Darstellung entsprechend Figur 4 mit gefülltem Reinigungsflüssigkeitsbehälter und leerem Schmutzbehälter;
- Figur 6:: eine Darstellung des Behälters in Figur 5 nach Aufnahme von Schmutz und Flüssigkeit im Schmutzbehälter;
- Figur 7:: eine Darstellung entsprechend Figur 1 einer weiteren bevorzugten Ausführungsform des erfindungsgemäßen Bodenreinigungsgerätes;
- Figur 8:: eine Darstellung entsprechend Figur 1 einer weiteren bevorzugten Ausführungsform des erfindungsgemäßen Bodenreinigungsgerätes;
- Figur 9:: eine Darstellung entsprechend Figur 1 einer weiteren bevorzugten Ausführungsform des erfindungsgemäßen Bodenreinigungsgerätes;
- Figur 10:: eine Darstellung entsprechend Figur 1 einer weiteren bevorzugten Ausführungsform des erfindungsgemäßen Bodenreinigungsgerätes;
- Figur 11:: eine Darstellung entsprechend Figur 1 einer weiteren bevorzugten Ausführungsform des erfindungsgemäßen Bodenreinigungsgerätes;
- Figur 12:: eine Darstellung entsprechend Figur 1 einer weiteren bevorzugten Ausführungsform eines Bodenreinigungsgerätes;
- Figur 13:: eine Darstellung entsprechend Figur 1 einer weiteren bevorzugten Ausführungsform eines Bodenreinigungsgerätes; und
- Figur 14:: eine Darstellung entsprechend Figur 1 einer weiteren Ausführungsform eines Bodenreinigungsgerätes, das im Rahmen der vorliegenden Offenbarung eine eigenständige Erfindung darstellen kann.

Figur 1 zeigt eine mit dem Bezugszeichen 10 belegte vorteilhafte Ausführungsform eines Bodenreinigungsgerätes. Das Bodenreinigungsgerät 10 dient zur autonomen Reinigung einer Bodenfläche 12, die in einem Arbeitsgang gekehrt und anschließend feucht gereinigt und insbesondere gewischt werden kann. Mit dem Bodenreinigungsgerät 10 und den nachfolgend erläuterten vorteilhaften Ausführungsformen des erfindungsgemäßen Bodenreinigungsgerätes kann auf diese Weise ein besseres Reinigungsergebnis als mit herkömmlichen Bodenreinigungsgeräten erzielt werden.

Das Bodenreinigungsgerät 10 weist ein Gehäuse 14 auf. Am Gehäuse 14 ist eine Antriebseinheit 16 gehalten. Die Antriebseinheit 16 weist vorliegend zwei Antriebsräder 18 auf. Die Antriebsräder 18 können mittels eines jeweiligen, in Figur 2 schematisch dargestellten Antriebs 20 unabhängig voneinander angetrieben werden. Dies gibt die Möglichkeit, das Bodenreinigungsgerät 10 auf der Bodenfläche 12 unter der Ansteuerung einer Steuereinheit 22 zu verfahren.

Elektrische Energie kann mittels einer nicht gezeigten wiederaufladbaren Batterie bereitgestellt werden.

Die Steuereinheit 22 steht vorzugsweise mit einer Navigationseinheit 24 in Wirkverbindung. In der Navigationseinheit 24 ist beispielsweise eine Karte einer zu reinigenden Umgebung gespeichert. Die Navigationseinheit 24 ermöglicht es dem Bodenreinigungsgerät 10, seine Position innerhalb der Umgebung und damit innerhalb der Karte festzustellen. Positionen der Umgebung und der Karte können auf diese Weise vom Bodenreinigungsgerät 10 gezielt angefahren werden.

Das Bodenreinigungsgerät 10 kann sich gemäß einem vorgegebenen Reinigungspfad oder Reinigungsmuster bewegen. Alternativ oder ergänzend besteht die Möglichkeit einer ungeplanten Bewegung des Bodenreinigungsgerätes 10.

Die Steuereinheit 22 und die Navigationseinheit 24 sind nur in Figur 1 dargestellt.

Das Bodenreinigungsgerät 10 wird im bestimmungsgemäßen Gebrauch längs einer Hauptbewegungsrichtung 26 verfahren. Bezogen auf die Hauptbewegungsrichtung 26 weist das Gehäuse 14 eine Vorderseite 28 auf und eine Rückseite 30. Quer zur Hauptbewegungsrichtung 26 verläuft eine Querrichtung des Bodenreinigungsgerätes 10. Die Antriebsräder 18 sind in Querrichtung relativ zueinander beabstandet und in der Längsrichtung ungefähr mittig zwischen der Vorderseite 28 und der Rückseite 30 angeordnet. Beispielsweise sind die Antriebsräder 18 nahe an Außenwänden 32, 34 des Gehäuses 14 angeordnet.

Das Bodenreinigungsgerät 10 weist eine Reinigungseinheit 36 auf. Die Reinigungseinheit 36 umfasst eine Kehrwalze 38, die mittels eines Antriebs 40 um eine Drehachse 42 drehbar ist. Die Kehrwalze 38 umfasst als Reinigungselemente Borsten. Die Kehrwalze 38 ist in einem Aufnahmeraum 44 aufgenommen, der nahe der Vorderseite 28 vom Gehäuse 14 gebildet ist. Die Drehachse 42 ist in Querrichtung des Bodenreinigungsgerätes 10 ausgerichtet.

Anstelle der Borsten könnte die Kehrwalze 38 einen Besatz aus einem Textilmaterial (z. B. Mikrofaser), aus einem schwammartigen oder tuchartigen Material aufweisen, mit dem ebenfalls eine Kehrwirkung erzielt werden kann.

Vorliegend ist die Kehrwalze 38 derart angetrieben, dass sie bodenseitig entgegen der Hauptbewegungsrichtung 26 rotiert. Borsten der Kehrwalze 38 werden entgegen der Hauptbewegungsrichtung 26 über die Bodenfläche 12 geführt (Pfeil 45 in Figur 1).

Die Reinigungseinheit 36 umfasst ferner eine Wischwalze 46. Die Wischwalze 46 ist mittels eines Antriebs 48 um eine Drehachse 50 drehbar. Die Wischwalze 46 weist einen schwammartigen oder tuchartigen Besatz zur Feuchtreinigung der Bodenfläche 12 auf. Beispielsweise ist ein Besatz aus einem Mikrofaser-Textilmaterial vorgesehen. Die Wischwalze 46 ist in einem Aufnahmeraum 52 angeordnet, der nahe der Rückseite 30 vom Gehäuse 14 gebildet ist. Die Drehachse 50 ist in Querrichtung des Bodenreinigungsgerätes 10 ausgerichtet.

Die Wischwalze 46 ist vorliegend derart angetrieben, dass sie bodenseitig in der Hauptbewegungsrichtung 26 rotiert. Der Besatz der Wischwalze 46 überstreicht die Bodenfläche 12 in der Hauptbewegungsrichtung 26 (Pfeil 53 in Figur 1). Die Reibung wirkt entgegen der Hauptbewegungsrichtung.

Die Hauptbewegungsrichtung 26 kann vorliegend insbesondere auch derart definiert werden, dass das Bodenreinigungsgerät 10 mittels der Antriebseinheit 16 im Normalbetrieb so verfahren wird, dass die Kehrwalze 38 der Wischwalze 46 vorgelagert ist und Bodenflächenabschnitte zunächst von der Kehrwalze 38 erfasst werden und anschließend von der Wischwalze 46.

Zur Vereinfachung nachfolgender Ausführungen beziehen sich die Angaben "vor, davor, hinter, dahinter" oder dergleichen auf die Hauptbewegungsrichtung 26. Beim Bodenreinigungsgerät 10 ist die Kehrwalze 38 vor der Wischwalze 46 angeordnet.

Die Antriebsräder 18 sind (in der Hauptbewegungsrichtung) zwischen der Wischwalze 46 und der Kehrwalze 38 angeordnet. Durch den Abstand der Antriebsräder 18 in Querrichtung voneinander ist im Gehäuse 14 zwischen der Kehrwalze 38 und der Wischwalze 46 eine Aufnahme 54 vorhanden. In der Aufnahme 54 sind ein Reinigungsflüssigkeitsbehälter 56 mit einem Behälterinnenraum 58 und ein Schmutzbehälter 60 mit einem Behälterinnenraum 62 angeordnet.

Beim Bodenreinigungsgerät 10 bilden der Reinigungsflüssigkeitsbehälter 56 und der Schmutzbehälter 60 eine gemeinsame Baueinheit 64 mit einem Gehäuse 66, welches die Behälterinnenräume 58 und 62 ausbildet.

Der Reinigungsflüssigkeitsbehälter 56 wird nachfolgend vereinfachend Behälter 56 genannt, der Schmutzbehälter 60 vereinfachend Behälter 60.

Beim Bodenreinigungsgerät 10 ist der Behälter 56 oberhalb des Behälters 60 angeordnet. In Draufsicht weist die Baueinheit 64 eine im Wesentlichen doppel-T-förmige Gestalt auf, die im mittleren Bereich Ausnehmungen 68 aufweist. Die Ausnehmungen 68 erlauben es, die Baueinheit 64 zwischen die Antriebsräder 18 einzuführen. In Richtung der Kehrwalze 38 und der Wischwalze 46 umfasst die Baueinheit 64 jeweils seitlich über die Ausnehmungen 68 hervorspringende Behälterabschnitte 70.

Beim Bodenreinigungsgerät 10 ist der Behälter 60 der Kehrwalze 38 und der Wischwalze 46 zugeordnet und dient zur Aufnahme sowohl des mit der Kehrwalze 38 aufgekehrten Schmutzes als auch zur Aufnahme der mit der Wischwalze 46 aufgenommenen Schmutzflüssigkeit, einem Gemisch aus Reinigungsflüssigkeit und Schmutz.

Der Kehrwalze 38 zugewandt weist der Behälter 60 eine Schmutzeintrittsöffnung 72 auf. Die Schmutzeintrittsöffnung 72 erstreckt sich in Querrichtung vorzugsweise über die gesamte oder im Wesentlichen gesamte Länge der Kehrwalze 38.

An der Schmutzeintrittsöffnung 72 ist vorzugsweise eine Kehrschwelle 74 angeordnet. Über die Kehrschwelle 74 hinweg kann loser Schmutz von der Kehrwalze 38 in den Behälterinnenraum 62 gekehrt werden. Vorzugsweise erstreckt sich die Kehrschwelle 74 bis zur Bodenfläche 12, damit loser Schmutz möglichst effektiv aufgekehrt werden kann.

In entsprechender Weise umfasst der Behälter 60, an der der Schmutzeintrittsöffnung 72 gegenüberliegenden Seite, eine Schmutzeintrittsöffnung 76, die der Wischwalze 46 zugewandt und zugeordnet ist. Die Schmutzeintrittsöffnung 76 erstreckt sich in Querrichtung vorzugsweise über die gesamte oder im Wesentlichen die gesamte Länge der Wischwalze 46.

An der Schmutzeintrittsöffnung 76 ist bei einer Ausführungsform des Bodenreinigungsgerätes eine Kehrschwelle 78 angeordnet. Über die Kehrschwelle 78 hinweg können lose und gröbere Schmutzpartikel von der Wischwalze 46 in den Behälterinnenraum 62 befördert werden. Die Kehrschwelle 78 könnte vorliegend entfallen, da loser Schmutz weitgehend mit der Kehrwalze 38 aufgekehrt werden kann.

An der Schmutzeintrittsöffnung 76 ist ferner ein Abstreifelement 80 vorgesehen. Das Abstreifelement 80 greift in den Besatz der Wischwalze 46 ein. Schmutzflüssigkeit wird weitgehend von der Wischwalze 46 abgestreift und nur erneut geringfügig auf die Bodenfläche 12 befördert.

An der Schmutzeintrittsöffnung 76 ist ferner ein Ableitelement 82 für Schmutzflüssigkeit angeordnet. Die abgestreifte Schmutzflüssigkeit gelangt auf das Ableitelement 82 und kann von dort in den Behälterinnenraum 62 fließen.

Die Kehrschwellen 74, 78, das Abstreifelement 80 und das Ableitelement 82 erstrecken sich vorteilhafterweise entlang der gesamten Schmutzeintrittsöffnung 72 bzw. 76.

Beim Bodenreinigungsgerät 10 umfasst die Baueinheit 64 die Kehrschwellen 74, 78, das Abstreifelement 80 und das Ableitelement 82. Beispielsweise sind diese einstückig mit dem Gehäuse 66 verbunden.

Bei einer andersartigen vorteilhaften Ausführungsform kann vorgesehen sein, dass die Kehrschwelle 74, die Kehrschwelle 78, das Abstreifelement 80 und/oder das Ableitelement 82 nicht an der Baueinheit 64 festgelegt sind, sondern am Bodenreinigungsgerät 10 im Übrigen, beispielsweise am Gehäuse 14.

Im Behälterinnenraum 58 ist eine Reinigungsflüssigkeit aufgenommen. Dabei handelt es sich vorliegend insbesondere um Wasser, dem zur Steigerung der Reinigungswirkung eine Reinigungschemikalie beigesetzt sein kann.

In eine Behälteröffnung des Behälters 56 kann eine Fluidleitung 84 eingreifen, über die Reinigungsflüssigkeit aus dem Behälterinnenraum 58 entnommen und einer Benetzungseinrichtung 86 zugeführt werden kann. Mit der Benetzungseinrichtung 86 kann die Wischwalze 46 und/oder die Bodenfläche 12 mit Reinigungsflüssigkeit befeuchtet werden.

Das Bodenreinigungsgerät 10 kann eine Pumpeinheit 88 umfassen, mittels der Reinigungsflüssigkeit aus dem Behälter 56 gefördert wird. Alternativ kann vorgesehen sein, dass Reinigungsflüssigkeit insbesondere allein unter Schwerkrafteinfluss aus dem Behälter 56 entnommen wird.

Zur Reinigung der Bodenfläche 12 verfährt das Bodenreinigungsgerät 10 so, dass die Kehrwalze 38 der Wischwalze 46 vorauseilt. Loser Schmutz wird mit der Kehrwalze 38 aufgekehrt. Anschließend wird der abgekehrte Bodenflächenabschnitt von den Antriebsrädern 18 überfahren. Im Anschluss daran wird der Bodenflächenabschnitt mittels der Wischwalze 46 feucht gereinigt.

Von Vorteil ist es dabei, dass hinter der Wischwalze 46 kein Antriebsrad 18 angeordnet ist. Die Länge der Wischwalze 46 ist vorzugsweise zumindest so groß wie der Abstand der Antriebsräder 18 voneinander. Außerdem ist das Bodenreinigungsgerät 10 frei von Rollen, insbesondere hinter der Wischwalze 46. Dadurch verbleiben nach der Reinigung mit der Wischwalze 46 keine Spuren auf der Bodenfläche 12 der Antriebsräder 18 bzw. einer etwaigen Rolle.

Das Bodenreinigungsgerät 10 weist vorliegend kein Saugaggregat zum Einsaugen von Schmutz in den Behälter 54 auf. Dies erhöht die Betriebsdauer des Bodenreinigungsgerätes 10.

Die Baueinheit 64 mit den Behältern 56 und 60 kann der Aufnahme 54 und dem Bodenreinigungsgerät 10 vorliegend als Ganzes entnommen werden, und sie kann als Ganzes in die Aufnahme 54 eingesetzt werden. Gesonderte Behälter für Reinigungsflüssigkeit und Schmutzflüssigkeit sind nicht erforderlich.

Das Bodenreinigungsgerät 10 kann ein Abdeckelement 90 aufweisen, beispielsweise als Bestandteil des Gehäuses 14. Das Abdeckelement 90 kann das Gehäuse 14 obenseitig schließen und die Baueinheit 64 überdecken.

Nachfolgend wird auf bevorzugte Ausführungsformen des erfindungsgemäßen Bodenreinigungsgerätes eingegangen. Für gleiche oder gleichwirkende Merkmale oder Bauteile werden identische Bezugszeichen benutzt. Die mit dem Bodenreinigungsgerät 10 erzielbaren Vorteile, insbesondere die Reinigung der Bodenfläche 12 mit der Kehrwalze 38 und der Wischwalze 46 in einem Arbeitsgang, können bei den nachfolgend erläuterten Bodenreinigungsgeräten ebenfalls erzielt werden. Zur Vermeidung von Wiederholungen wird auf die voranstehenden Ausführungen verwiesen. Es wird lediglich auf die wesentlichen Unterschiede eingegangen.

Das nicht beanspruchte Bodenreinigungsgerät 100 gemäß Figur 3 ist weitgehend identisch ausgestaltet zum Bodenreinigungsgerät 10. Abweichend von diesem sind getrennte Behälter 56 für Reinigungsflüssigkeit und 60 für Schmutzflüssigkeit vorgesehen. Die Behälter 56, 60 können getrennt voneinander vom Bodenreinigungsgerät 10 gelöst werden. Um den Behälter 60 für Schmutzflüssigkeit zu entfernen, wird zunächst der Behälter 56 für Reinigungsflüssigkeit entfernt. Umgekehrtes gilt für das Einsetzen.

Es kann vorgesehen sein, dass die Behälter 56 und 60 lösbar miteinander verbunden werden können, beispielsweise durch Kraft- und/oder Formschluss. Auf diese Weise lässt sich in funktioneller Hinsicht eine zum Bodenreinigungsgerät 10 gleichartige Ausführungsform eines Bodenreinigungsgerätes bereitstellen.

Bei sämtlichen hier beschriebenen Bodenreinigungsgeräten kann vorgesehen sein, dass der Behälter 56 ein vorkonfektionierter Behälter ist, in dem eine Reinigungschemikalie aufgenommen ist. Zur Inbetriebnahme kann die Bedienperson eine Reinigungsflüssigkeit wie insbesondere Wasser zur Verdünnung der Reinigungschemikalie in den Behälterinnenraum 58 einfüllen. Beispielsweise kann zu diesem Zweck ein eine Einfüllöffnung 92 verschließendes Schließelement 94 am Behälter 56 gelöst und die Einfüllöffnung 92 freigegeben werden.

Die Figuren 4 bis 6 zeigen eine Baueinheit 64 mit einem Behälter 56 für Reinigungsflüssigkeit und einem Behälter 60 für Schmutzflüssigkeit. Die Behälter 56 und 60 weisen eine gemeinsame Behälterwand 110 auf. Die Behälterwand 110 ist eine Bodenwand des Behälters 56 und eine Deckenwand des Behälters 60, bei der Anordnung der Behälter 56 und 60 übereinander. Bei einer andersartigen Ausführungsform könnte die Behälterwand 110 auch eine beispielsweise seitliche Trennwand zwischen den Behältern 56 und 60 sein.

Die Behälterwand 110 ist vorliegend verformbar und insbesondere als Membran 112 ausgestaltet. Durch eine Verformung der Membran 112 besteht die Möglichkeit, das Volumen des Behälterinnenraumes 58 unter Vergrößerung des Volumens des Behälterinnenraums 62 zu verkleinern und umgekehrt. Figur 4 zeigt die Situation, wenn beide Behälter 56, 60 nicht befüllt sind.

Figur 5 stellt die Situation dar, wenn der Behälter 56 mit Reinigungsflüssigkeit befüllt ist. In diesem Fall ist das Volumen des Behälterinnenraums 62 verringert.

Während der Reinigung wird Reinigungsflüssigkeit aus dem Behälter 56 entnommen. Außerdem werden Schmutz und Schmutzflüssigkeit in den Behälterinnenraum 62 überführt. Die Situation während oder nach der Reinigung ist in Figur 6 dargestellt, in der die verringerte Menge an Reinigungsflüssigkeit und die erhebliche Menge an Schmutz und Schmutzflüssigkeit gezeigt sind.

Die Baueinheit 64 der Figuren 4 bis 6 kann verhältnismäßig kompakt gebaut werden, was die Möglichkeit bietet, auch das Bodenreinigungsgerät 10 verhältnismäßig kompakt zu bauen.

Die Baueinheit 64 der Figuren 4 bis 6 zeigt, dass ein Schmutzbehälter 60 mit zwei Eintrittsöffnungen vorgesehen ist, die für Schmutz der Kehrwalze 38 bzw. der Wischwalze 46 vorgesehen sind. Denkbar ist selbstverständlich, dass der Schmutzbehälter 60 nur eine Schmutzeintrittsöffnung aufweist, beispielsweise wenn dieser nur der Kehrwalze 38 oder der Wischwalze 46 zugeordnet ist.

Die Figuren 7 bis 10 stellen schematisch bevorzugte Ausführungsformen des erfindungsgemäßen Bodenreinigungsgerätes dar. Diese unterscheiden sich vom Bodenreinigungsgerät 10 insbesondere in der Anordnung und im Aufbau des Schmutzbehälters bzw. der Schmutzbehälter. Nicht dargestellt ist in den Figuren 7 bis 10 der ebenfalls vorhandene Reinigungsflüssigkeitsbehälter 56. Dieser könnte unabhängig von dem oder den Schmutzbehälter(n) angeordnet und insbesondere einsetzbar oder entnehmbar sein. Möglich wäre auch eine Verbindung des Reinigungsflüssigkeitsbehälters 56 mit zumindest einem Schmutzbehälter. Die Verbindung kann lösbar sein.

Das Bodenreinigungsgerät 120 gemäß Figur 7 entspricht weitgehend dem Bodenreinigungsgerät 10. Abweichend von diesem sind zwei Schmutzbehälter 122, 124 vorgesehen. Der Schmutzbehälter 122 ist der Kehrwalze 38 zugeordnet und hinter dieser angeordnet. Der Schmutzbehälter 124 ist der Wischwalze 46 zugeordnet und vor dieser angeordnet. Die Schmutzbehälter 122, 124 sind in einer gemeinsamen Baueinheit 126 mit einem Gehäuse 128 gebildet, wobei der Schmutzbehälter 122 der vordere der beiden Behälter ist.

Beim Bodenreinigungsgerät 130 gemäß Figur 8 besteht der Unterschied zum Bodenreinigungsgerät 120 darin, dass das Ableitelement 82 sich bis zu einer Bodenwand 132 des Schmutzbehälters 124 erstreckt.

Auf diese Weise wird in einem ersten Behälterabschnitt 134 im Wesentlichen loser Schmutz gesammelt (wenn auch befeuchtet), der über die Kehrschwelle 78 befördert wird. In einem zweiten Behälterabschnitt 136 wird überwiegend Schmutzflüssigkeit gesammelt, die am Abstreifelement 80 abgestreift wird. Auf diese Weise erfolgt im Schmutzbehälter 124 eine Trennung von größeren Schmutzpartikeln und Schmutzflüssigkeit. Durch die Ableitung der Schmutzflüssigkeit nach unten in den Behälterabschnitt 136 wird die Wahrscheinlichkeit verringert, dass diese aus dem Behälter 124 herausschwappt, beispielsweise aufgrund der Fahrbewegung des Bodenreinigungsgerätes 130.

Ein Ableitelement 82, das wie beim Bodenreinigungsgerät 130 bis zu einer Bodenwand oder im Wesentlichen einer Bodenwand des Schmutzbehälters erstreckt ist, kann bei allen hier beschriebenen Bodenreinigungsgeräten vorhanden sein.

Beim Bodenreinigungsgerät 140 gemäß Figur 9 sind die Kehrwalze 38 und die Wischwalze 46 im Abstand zueinander angeordnet. Hinter der Kehrwalze 38 ist der Schmutzbehälter 122 positioniert, hinter dem die Wischwalze 46 angeordnet ist. Hinter der Wischwalze 46 ist der Schmutzbehälter 124 angeordnet. Die Kehrwalze 38 und die Wischwalze 46 rotieren bodenseitig jeweils entgegen der Hauptbewegungsrichtung 26.

Beim Bodenreinigungsgerät 150 gemäß Figur 10 sind die Kehrwalze 38 und die Wischwalze 46 ebenfalls im Abstand zueinander angeordnet. Nahe der Vorderseite 28 ist der Schmutzbehälter 122 positioniert, hinter dem die Kehrwalze 38 angeordnet ist. Hinter der Kehrwalze 38 ist der Schmutzbehälter 124 angeordnet, dahinter die Wischwalze 46. Die Kehrwalze 38 und die Wischwalze 46 rotieren bodenseitig in der Hauptbewegungsrichtung 26 und fördern Schmutz jeweils in den ihnen zugeordneten, davor positionierten Schmutzbehälter 122 bzw. 124.

Beim Bodenreinigungsgerät 160 gemäß Figur 11 sind die Kehrwalze 38 und die Wischwalze 46 hintereinander angeordnet, insbesondere im Abstand zur Vorderseite 28 bzw. zur Rückseite 30. Vor der Kehrwalze 38 ist der Schmutzbehälter 122 angeordnet, und hinter der Wischwalze 46 ist der Schmutzbehälter 124 angeordnet. Die Kehrwalze 38 kehrt bodenseitig in der Hauptbewegungsrichtung 26, die Wischwalze 46 kehrt bodenseitig entgegen der Hauptbewegungsrichtung 26.

"Hintereinander" bezieht sich vorliegend auf die eine Längsrichtung bzw. die Hauptbewegungsrichtung 26 des Bodenreinigungsgerätes. Die Reinigungswalzen sind vorzugsweise in Querrichtung und parallel zueinander ausgerichtet. Beim Bodenreinigungsgerät 160 sind die Reinigungswalzen zwischen den Schmutzbehältern 122 und 124 angeordnet.

Beim Bodenreinigungsgerät 170 gemäß Figur 12 sind die Kehrwalze 38 und die Wischwalze 46 hintereinander angeordnet. Die Kehrwalze 38 ist zum Beispiel nahe der Vorderseite 28 positioniert, die Wischwalze 46 dahinter. Beide Reinigungswalzen fördern Schmutz in einen gemeinsamen Schmutzbehälter 60, der hinter der Wischwalze 46 und damit hinter beiden Reinigungswalzen angeordnet ist. Zu diesem Zweck kann die Kehrwalze 38 zum Beispiel nach dem Überkopfkehrprinzip arbeiten und Schmutz über ein Schmutzleitelement 172 hinweg in den Schmutzbehälter fördern. Das Schmutzleitelement 172 ist oberhalb der Wischwalze 46 angeordnet. Die Kehrwalze 38 rotiert bodenseitig in der Hauptbewegungsrichtung 26, die Wischwalze 46 bodenseitig entgegen der Hauptbewegungsrichtung.

Beim Bodenreinigungsgerät 180 gemäß Figur 13 ist eine ähnliche Konstruktion wie beim Bodenreinigungsgerät 170 vorgesehen, wobei in diesem Fall der Schmutzbehälter 60 vor der Kehrwalze 38 und auch vor der hinter dieser angeordneten Wischwalze 46 positioniert ist. Loser Schmutz und Schmutzflüssigkeit, der bzw. die mit der Wischwalze 46 aufgenommen werden, werden über ein Schmutzleitelement 182 hinweg in den Schmutzbehälter befördert. Beispielsweise ist das Schmutzleitelement 182 oberhalb der Kehrwalze 38 angeordnet. Die Kehrwalze 38 und die Wischwalze 46 rotieren bodenseitig in der Hauptbewegungsrichtung 26.

Bei den Bodenreinigungsgeräten 170 und 180 sind die Antriebsräder in Längsrichtung auf Höhe des Schmutzbehälters 60 angeordnet und können beispielsweise nahe der Rückseite 30 bzw. nahe der Vorderseite 28 positioniert sein.

Figur 14 zeigt in einer zur Figur 1 ähnlichen Weise eine mit dem Bezugszeichen 190 belegte vorteilhafte Ausführungsform eines Bodenreinigungsgerätes. Im Rahmen der vorliegenden Offenbarung kann das Bodenreinigungsgerät 190 ein erfindungsgemäßes Bodenreinigungsgerät sein und eine eigenständige Erfindung definieren.

Beim Bodenreinigungsgerät 190 umfasst die Reinigungseinheit 36 keine Kehrwalze 38, sondern als Reinigungswalze nur die Wischwalze 46. Mit der Wischwalze 46 ist eine Feuchtreinigung der Bodenfläche 12 möglich. Außerdem kann loser Schmutz oder Grobschmutz mit der Wischwalze 46 aufgenommen werden. Hierbei ist es von Vorteil, wenn die Kehrschwelle 78 vorhanden ist. Damit Schmutz beim Verfahren des Bodenreinigungsgerätes nicht an der Kehrschwelle 78 hängen bleibt, kann vorgesehen sein, dass diese nicht ganz bis zur Bodenfläche 12 reicht.

Beim Bodenreinigungsgerät 190 ist die Baueinheit 64 mit den Behältern 56 und 60 vorgesehen. Die Schmutzeintrittsöffnung 72 und die Kehrschwelle 74 entfallen. Beide Behälter 56 und 60 können dem Bodenreinigungsgerät 190 gemeinsam entnommen werden, und die Behälter können gemeinsam in das Bodenreinigungsgerät 190 eingesetzt werden.

Eine lösbare Verbindung der Behälter 56, 60, wie vorstehend bereits erläutert, ist möglich. Auch separate Behälter 56, 60 sind möglich. Antriebsräder können beispielsweise seitlich neben der Baueinheit 60 angeordnet sein oder vor der Baueinheit 60.

### Bezugszeichenliste:

- 10, 100, 120, 130, 140, 150, 160, 170, 180, 190: Bodenreinigungsgerät
- 12: Bodenfläche
- 14: Gehäuse
- 16: Antriebseinheit
- 18: Antriebsrad
- 20: Antrieb
- 22: Steuereinheit
- 24: Navigationseinheit
- 26: Hauptbewegungsrichtung
- 28: Vorderseite
- 30: Rückseite
- 32, 34: Außenwand
- 36: Reinigungseinheit
- 38: Kehrwalze
- 40: Antrieb
- 42: Drehachse
- 44: Aufnahmeraum
- 45: Pfeil
- 46: Wischwalze
- 48: Antrieb
- 50: Drehachse
- 52: Aufnahmeraum
- 53: Pfeil
- 54: Aufnahme
- 56: Reinigungsflüssigkeitsbehälter
- 58: Behälterinnenraum
- 60: Schmutzbehälter
- 62: Behälterinnenraum
- 64: Baueinheit
- 66: Gehäuse
- 68: Ausnehmung
- 70: Behälterabschnitt
- 72: Schmutzeintrittsöffnung
- 74: Kehrschwelle
- 76: Schmutzeintrittsöffnung
- 78: Kehrschwelle
- 80: Abstreifelement
- 82: Ableitelement
- 84: Fluidleitung
- 86: Benetzungseinrichtung
- 88: Pumpeinheit
- 90: Abdeckelement
- 92: Einfüllöffnung
- 94: Schließelement
- 104: Umhüllung
- 108: Schmutzpartikel
- 110: Behälterwand
- 112: Membran
- 122: Schmutzbehälter
- 124: Schmutzbehälter
- 126: Baueinheit
- 128: Gehäuse
- 132: Bodenwand
- 134: Behälterabschnitt
- 136: Behälterabschnitt
- 172: Schmutzleitelement
- 182: Schmutzleitelement

## Patentansprüche

1. Selbstfahrendes und selbstlenkendes Bodenreinigungsgerät, umfassend eine Antriebseinheit (16) zum Verfahren auf einer zu reinigenden Bodenfläche (12), eine Reinigungseinheit (36), die eine Wischwalze (46) zur Feuchtreinigung der Bodenfläche (12) und eine Kehrwalze (38) zum Kehren der Bodenfläche (12) aufweist, einen Reinigungsflüssigkeitsbehälter (56) für eine Reinigungsflüssigkeit sowie mindestens einen Schmutzbehälter (60; 122, 124) für von der Bodenfläche (12) aufgenommenen Schmutz, wobei die Bodenfläche (12) in demselben Arbeitsgang mit der Kehrwalze (38) und der Wischwalze (46) reinigbar ist, **dadurch gekennzeichnet, dass** das Bodenreinigungsgerät (120; 130; 140; 150; 160) einen ersten Schmutzbehälter (122) zur Aufnahme von mit der Kehrwalze (38) aufgekehrtem Schmutz umfasst und einen zweiten Schmutzbehälter (124) zur Aufnahme von mit der Wischwalze (46) aufgenommenem Schmutz.

2. Bodenreinigungsgerät nach Anspruch 1, **dadurch gekennzeichnet, dass**, bezogen auf eine Hauptbewegungsrichtung (26) des Bodenreinigungsgerätes (10; 100; 120; 130; 140; 150; 160; 170; 180), die Kehrwalze (38) vor der Wischwalze (46) angeordnet ist.

3. Bodenreinigungsgerät nach Anspruch 1 oder 2, **dadurch gekennzeichnet, dass** eines der Folgenden gilt:
- der mindestens eine Schmutzbehälter (60; 122, 124) ist zwischen der Kehrwalze (38) und der Wischwalze (46) angeordnet, und über unterschiedliche Schmutzeintrittsöffnungen (72; 76) ist Schmutz von der Kehrwalze (38) und der Wischwalze (46) in den mindestens einen Schmutzbehälter (60; 122, 124) förderbar;
- die Kehrwalze (38) und die Wischwalze (46) sind hintereinander angeordnet, wobei der der Wischwalze (46) zugeordnete zweite Schmutzbehälter (124) auf der der Kehrwalze (38) abgewandten Seite der Wischwalze (46) positioniert ist und der der Kehrwalze (38) zugeordnete erste Schmutzbehälter (122) auf der der Wischwalze (46) abgewandten Seite der Kehrwalze (38) positioniert ist;
- zwischen der Wischwalze (46) und der Kehrwalze (38) ist ein einer von diesen Reinigungswalzen (38, 46) - Wischwalze (46) oder Kehrwalze (38) - zugeordneter Schmutzbehälter (122, 124) angeordnet und an der diesem Schmutzbehälter (122, 124) abgewandten Seite ist ein weiterer Schmutzbehälter angeordnet, der der jeweils anderen Reinigungswalze (38, 46) - Kehrwalze (38) oder Wischwalze (46) - zugeordnet ist.

4. Bodenreinigungsgerät nach einem der voranstehenden Ansprüche, **dadurch gekennzeichnet, dass** der erste Schmutzbehälter (122), der der Kehrwalze (38) zugeordnet ist, und/oder der zweite Schmutzbehälter (124), der der Wischwalze (46) zugeordnet ist, bezogen auf die Hauptbewegungsrichtung (26) des Bodenreinigungsgerätes (10; 100; 120; 130; 140; 150; 160; 170; 180) vor oder hinter der Kehrwalze (38) bzw. der Wischwalze (46) angeordnet ist.

5. Bodenreinigungsgerät nach einem der voranstehenden Ansprüche, **dadurch gekennzeichnet, dass** zumindest eines der Folgenden gilt:
- die Kehrwalze (38) und/oder die Wischwalze (46) kehrt bzw. wischt bodenseitig in der Hauptbewegungsrichtung (26) des Bodenreinigungsgerätes (10; 100; 120; 130; 140; 150; 160; 170; 180), oder entgegen der Hauptbewegungsrichtung (26);
- die Wischwalze (46) und die Kehrwalze (38) sind gleichläufig drehend oder gegenläufig drehend ausgestaltet;
- die Antriebseinheit (16) umfasst zwei in Querrichtung des Bodenreinigungsgerätes (10; 100; 120; 130; 140; 150; 160; 170; 180) voneinander beabstandete Antriebselemente (18), wobei mindestens ein Schmutzbehälter (60; 122, 124), zumindest abschnittsweise, zwischen den Antriebselementen (18) positioniert ist.

6. Bodenreinigungsgerät nach einem der voranstehenden Ansprüche, **dadurch gekennzeichnet, dass** eines der Folgenden gilt:
- es ist eine beide Schmutzbehälter (122, 124) in einem gemeinsamen Gehäuse (128) umfassende oder ausbildende Baueinheit (126) vorgesehen, wobei das Gehäuse (128) vorzugsweise an einander abgewandten Seiten der Kehrwalze (38) und der Wischwalze (46) jeweils zugeordnet eine Schmutzeintrittsöffnung (72, 76) aufweist;
- die Schmutzbehälter (122; 124) sind räumlich getrennt voneinander am Bodenreinigungsgerät (140; 150; 160) angeordnet und können vorzugsweise unabhängig voneinander dem Bodenreinigungsgerät (140; 150; 160) entnommen und mit diesem verbunden werden.

7. Bodenreinigungsgerät nach einem der voranstehenden Ansprüche, **dadurch gekennzeichnet, dass** der Reinigungsflüssigkeitsbehälter (56) und der mindestens eine Schmutzbehälter (60; 122, 124) übereinander angeordnet sind, insbesondere dass der Reinigungsflüssigkeitsbehälter (56) oberhalb des mindestens einen Schmutzbehälters (60; 122, 124) angeordnet ist.

8. Bodenreinigungsgerät nach einem der voranstehenden Ansprüche, **dadurch gekennzeichnet, dass** der Reinigungsflüssigkeitsbehälter (56) und der mindestens eine Schmutzbehälter (60; 122, 124) baulich getrennt voneinander ausgebildet sind und/oder getrennt voneinander dem Bodenreinigungsgerät (10; 100; 120; 130; 140; 150; 160; 170; 180) entnommen und mit diesem verbunden werden können.

9. Bodenreinigungsgerät nach einem der Ansprüche 1 bis 7, **dadurch gekennzeichnet, dass** der Reinigungsflüssigkeitsbehälter (56) und der mindestens eine Schmutzbehälter (60; 122, 124) eine Baueinheit (64) bilden mit einem gemeinsamen Gehäuse (66), das dem Bodenreinigungsgerät (10; 100; 120; 130) entnommen und mit diesem verbunden werden kann, wobei der Reinigungsflüssigkeitsbehälter (56) und der mindestens eine Schmutzbehälter (60; 122, 124) vorzugsweise eine diese jeweils begrenzende verformbare Behälterwand (110) aufweisen, wobei das Volumen des Reinigungsflüssigkeitsbehälters (56) bei Entnahme von Reinigungsflüssigkeit abnimmt und das Volumen des Schmutzbehälters (60) bei Eintrag von Schmutz zunimmt.

10. Bodenreinigungsgerät nach einem der voranstehenden Ansprüche,
**dadurch gekennzeichnet, dass** der Reinigungsflüssigkeitsbehälter (56) als mit einer Reinigungschemikalie befüllter vorkonfektionierter Behälter ausgestaltet ist und eine Behälteröffnung (92) zum Einfüllen von Wasser umfasst.

11. Bodenreinigungsgerät nach einem der voranstehenden Ansprüche,
**dadurch gekennzeichnet, dass** das Bodenreinigungsgerät (10; 100; 120; 130; 140; 150; 160; 170; 180) eine Pumpeinheit (88) umfasst, mittels der Reinigungsflüssigkeit aus dem Reinigungsflüssigkeitsbehälter (56) förderbar ist, und/oder dass das Bodenreinigungsgerät (10; 100; 120; 130; 140; 150; 160; 170; 180) eine Fluidleitung (84) umfasst, die in eine Öffnung des Reinigungsflüssigkeitsbehälters (56) eingreift, und/oder dass das Bodenreinigungsgerät (10; 100; 120; 130; 140; 150; 160; 170; 180) am Reinigungsflüssigkeitsbehälter (56) und an einem Gehäuse angeordnete Anschlusselemente zur Ausbildung einer Fluidverbindung umfasst, über die Reinigungsflüssigkeit aus dem Reinigungsflüssigkeitsbehälter (56) entnehmbar ist.

12. Bodenreinigungsgerät nach einem der voranstehenden Ansprüche,
**dadurch gekennzeichnet, dass** das Bodenreinigungsgerät (10; 100; 120; 130; 140; 150; 160; 170; 180) frei von einem Saugaggregat ist zum Aufnehmen der Schmutzflüssigkeit von der Bodenfläche (12).

13. Bodenreinigungsgerät nach einem der voranstehenden Ansprüche,
**dadurch gekennzeichnet, dass** zumindest eines der Folgenden gilt:
- der mindestens eine Schmutzbehälter (60; 122, 124) weist mindestens eine Schmutzeintrittsöffnung (72, 76) auf, die sich über die gesamte oder im Wesentlichen die gesamte Länge der Wischwalze (46) oder der Kehrwalze (38) erstreckt;
- das Bodenreinigungsgerät (10; 100; 120; 130; 140; 150; 160; 170; 180) umfasst mindestens eine an einer Schmutzeintrittsöffnung (72, 76) mindestens eines Schmutzbehälters (60; 122, 124) angeordnete Kehrschwelle (74, 78), über die hinweg Schmutz von der Kehrwalze (38) oder der Wischwalze (46) in den Schmutzbehälter (60; 122, 124) förderbar ist;
- das Bodenreinigungsgerät (10; 100; 120; 130; 140; 150; 160; 170; 180) umfasst ein an einer Schmutzeintrittsöffnung (76) mindestens eines Schmutzbehälters (60; 124) angeordnetes Abstreifelement (80), das mit der Wischwalze (46) in Eingriff steht;
- das Bodenreinigungsgerät (10; 100; 120; 130; 140; 150; 160; 170; 180) umfasst an einer Schmutzeintrittsöffnung (76) mindestens eines Schmutzbehälters (60; 124) ein Ableitelement (82) für Flüssigkeit von der Wischwalze (46) in den Schmutzbehälter (60; 124) hinein.

14. Bodenreinigungsgerät nach Anspruch 13, **dadurch gekennzeichnet, dass** ein den mindestens einen Schmutzbehälter (60; 122, 124) aufnehmendes Gehäuse (14) des Bodenreinigungsgerätes (10; 100; 120; 130; 140; 150; 160; 170; 180) mindestens eine Kehrschwelle (74, 78), das Abstreifelement (80) und/oder das Ableitelement (82) umfasst, oder dass der mindestens eine Schmutzbehälter (60; 122, 124) mindestens eine Kehrschwelle (74, 78), das Abstreifelement (80) und/oder das Ableitelement (82) umfasst.

15. Bodenreinigungsgerät nach einem der voranstehenden Ansprüche, **dadurch gekennzeichnet, dass** zumindest eines der Folgenden gilt:
- die Wischwalze (46) und die Kehrwalze (38) sind parallel zueinander ausgerichtet;
- Drehachsen (42, 50) der Wischwalze (46) und der Kehrwalze (38) sind quer zu einer Hauptbewegungsrichtung (26) des Bodenreinigungsgerätes (10; 100; 120; 130; 140; 150; 160; 170; 180) ausgerichtet;
- der Wischwalze (46) und der Kehrwalze (38) sind getrennte Antriebe (40, 48) zugeordnet, oder es ist ein gemeinsamer Antrieb für die Kehrwalze (38) und die Wischwalze (46) vorgesehen.

## Claims

1. Self-propelled and self-steering floor cleaning appliance, comprising a drive unit (16) for traveling on a floor surface (12) to be cleaned, a cleaning unit (36), which has a wiping roller (46) for wet-cleaning the floor surface (12) and a sweeping roller (38) for sweeping the floor surface (12), a cleaning liquid container (56) for a cleaning liquid, as well as at least one dirt container (60; 122, 124) for dirt collected from the floor surface (12), wherein the floor surface (12) is cleanable with the sweeping roller (38) and the wiping roller (46) in the same operation, **characterized in that** the floor cleaning appliance (120; 130; 140; 150; 160) comprises a first dirt container (122) for accommodating dirt swept up with the sweeping roller (38) and a second dirt container (124) for accommodating dirt collected with the wiping roller (46).

2. Floor cleaning appliance in accordance with Claim 1, **characterized in that**, in relation to a main movement direction (26) of the floor cleaning appliance (10; 100; 120; 130; 140; 150; 160; 170; 180), the sweeping roller (38) is arranged in front of the wiping roller (46).

3. Floor cleaning appliance in accordance with Claim 1 or 2, **characterized in that** one of the following applies:
- the at least one dirt container (60; 122, 124) is arranged between the sweeping roller (38) and the wiping roller (46), and dirt from the sweeping roller (38) and the wiping roller (46) is conveyable into the at least one dirt container (60; 122, 124) via different dirt inlet openings (72; 76);
- the sweeping roller (38) and the wiping roller (46) are arranged one behind the other, wherein the second dirt container (124) associated with the wiping roller (46) is positioned on the side of the wiping roller (46) facing away from the sweeping roller (38) and the first dirt container (122) associated with the sweeping roller (38) is positioned on the side of the sweeping roller (38) facing away from the wiping roller (46);
- arranged between the wiping roller (46) and the sweeping roller (38) is a dirt container (122, 124) associated with one of these cleaning rollers (38, 46) - wiping roller (36) or sweeping roller (38) - and arranged on the side facing away from said dirt container (122, 124) is a further dirt container, which is associated with the respective other cleaning roller (38, 46) - sweeping roller (38) or wiping roller (46).

4. Floor cleaning appliance in accordance with any one of the preceding Claims, **characterized in that** the first dirt container (122), which is associated with the sweeping roller (38), and/or the second dirt container (124), which is associated with the wiping roller (46), is, in relation to the main movement direction (26) of the floor cleaning appliance (10; 100; 120; 130; 140; 150; 160; 170; 180) arranged in front of or behind the sweeping roller (38) or the wiping roller (46).

5. Floor cleaning appliance in accordance with any one of the preceding Claims, **characterized in that** at least one of the following applies:
- the sweeping roller (38) and/or the wiping roller (46) sweeps or wipes, respectively, on the floor side in the main movement direction (26) of the floor cleaning appliance (10; 100; 120; 130; 140; 150; 160; 170; 180) or counter to the main movement direction (26);
- the wiping roller (46) and the sweeping roller (38) are configured to rotate in the same direction or in opposite directions;
- the drive unit (16) comprises two drive elements (18), which are spaced at a distance from one another in the transverse direction of the floor cleaning appliance (10; 100; 120; 130; 140; 150; 160; 170; 180), wherein at least one dirt container (60; 122, 124) is positioned, at least in sections, between the drive elements (18).

6. Floor cleaning appliance in accordance with any one of the preceding Claims, **characterized in that** one of the following applies:
- an assembly (126) comprising or forming both dirt containers (122, 124) in a common housing (128) is provided, wherein the housing (128) has, preferably on mutually opposing sides, a respective dirt inlet opening (72, 76) associated with the sweeping roller (38) and the wiping roller (46);
- the dirt containers (122; 124) are arranged spatially separate from one another on the floor cleaning appliance (140; 150; 160) and can preferably be removed from and connected to the floor cleaning appliance (140; 150; 160) independently of one another.

7. Floor cleaning appliance in accordance with any one of the preceding Claims, **characterized in that** the cleaning liquid container (56) and the at least one dirt container (60; 122, 124) are arranged one on top of the other, in particular **in that** the cleaning liquid container (56) is arranged above the at least one dirt container (60; 122, 124).

8. Floor cleaning appliance in accordance with any one of the preceding Claims, **characterized in that** the cleaning liquid container (56) and the at least one dirt container (60; 122, 124) are configured structurally separate from one another and/or can be removed from and connected to the floor cleaning appliance (10; 100; 120; 130; 140; 150; 160; 170; 180) separately from one another.

9. Floor cleaning appliance in accordance with any one of Claims 1 to 7, **characterized in that** the cleaning liquid container (56) and the at least one dirt container (60; 122, 124) form an assembly (64) with a common housing (66), which can be removed from and connected to the floor cleaning appliance (10; 100; 120; 130), wherein the cleaning liquid container (56) and the at least one dirt container (60; 122, 124) preferably have a deformable container wall (110) that respectively delimits said cleaning liquid container (56) and at least one dirt container (60; 122, 124), wherein the volume of the cleaning liquid container (56) decreases when cleaning liquid is removed and the volume of the dirt container (60) increases when dirt enters.

10. Floor cleaning appliance in accordance with any one of the preceding Claims, **characterized in that** the cleaning liquid container (56) is configured as a prefabricated container filled with a cleaning chemical and comprises a container opening (92) for filling with water.

11. Floor cleaning appliance in accordance with any one of the preceding Claims, **characterized in that** the floor cleaning appliance (10; 100; 120; 130; 140; 150; 160; 170; 180) comprises a pump unit (88), by means of which cleaning liquid is conveyable out of the cleaning liquid container (56), and/or
**in that** the floor cleaning appliance (10; 100; 120; 130; 140; 150; 160; 170; 180) comprises a fluid conduit (84), which engages into an opening of the cleaning liquid container (56), and/or
**in that** the floor cleaning appliance (10; 100; 120; 130; 140; 150; 160; 170; 180) comprises connecting elements arranged on the cleaning liquid container (56) and on a housing for forming a fluidic connection, by way of which cleaning liquid is removable from the cleaning liquid container (56).

12. Floor cleaning appliance in accordance with any one of the preceding Claims, **characterized in that** the floor cleaning appliance (10; 100; 120; 130; 140; 150; 160; 170; 180) is free of a suction assembly for collecting the dirty liquid from the floor surface (12).

13. Floor cleaning appliance in accordance with any one of the preceding Claims, **characterized in that** at least one of the following applies:
- the at least one dirt container (60; 122, 124) has at least one dirt inlet opening (72, 76), which extends over the entire or substantially the entire length of the wiping roller (46) or the sweeping roller (38);
- the floor cleaning appliance (10; 100; 120; 130; 140; 150; 160; 170; 180) comprises at least one sweeping sill (74, 78), which is arranged at a dirt inlet opening (72, 76) of at least one dirt container (60; 122, 124) and across which dirt is conveyable by means of the sweeping roller (38) or the wiping roller (46) into the dirt container (60; 122, 124);
- the floor cleaning appliance (10; 100; 120; 130; 140; 150; 160; 170; 180) comprises a scraping element (80), which is arranged at a dirt inlet opening (76) of at least one dirt container (60; 124) and is in engagement with the wiping roller (46);
- the floor cleaning appliance (10; 100; 120; 130; 140; 150; 160; 170; 180) comprises at a dirt inlet opening (76) of at least one dirt container (60, 124) a diverting element (82) for liquid from the wiping roller (46) into the dirt container (60; 124).

14. Floor cleaning appliance in accordance with Claim 13, **characterized in that** a housing (14) of the floor cleaning appliance (10; 100; 120; 130; 140; 150; 160; 170; 180), which accommodates the at least one dirt container (60; 122, 124), comprises at least one sweeping sill (74, 78), the scraping element (80), and/or the diverting element (82), or **in that** the at least one dirt container (60; 122, 124) comprises at least one sweeping sill (74, 78), the scraping element (80), and/or the diverting element (82).

15. Floor cleaning appliance in accordance with any one of the preceding Claims, **characterized in that** at least one of the following applies:
- the wiping roller (46) and the sweeping roller (38) are aligned in parallel to one another;
- rotational axes (42, 50) of the wiping roller (46) and the sweeping roller (38) are aligned transversely to a main movement direction (26) of the floor cleaning appliance (10; 100; 120; 130; 140; 150; 160; 170; 180);
- the wiping roller (46) and the sweeping roller (38) are associated with separate drives (40, 48), or a common drive for the sweeping roller (38) and the wiping roller (46) is provided.

## Revendications

1. Appareil de nettoyage de sol automoteur et autodirecteur, comprenant une unité d'entraînement (16) pour un déplacement sur une surface de sol (12) à nettoyer, une unité de nettoyage (36) qui présente un rouleau de lavage (46) pour le nettoyage humide de la surface de sol (12) et un rouleau de balayage (38) pour balayer la surface de sol (12), un récipient de liquide de nettoyage (56) pour un liquide de nettoyage, ainsi qu'au moins un récipient de salissures (60 ; 122, 124) pour les salissures recueillies à la surface de sol (12), dans lequel la surface de sol (12) peut être nettoyée pendant la même opération de travail avec le rouleau de balayage (38) et le rouleau de lavage (46), **caractérisé en ce que** l'appareil de nettoyage de sol (120 ; 130 ; 140 ; 150 ; 160) comprend un premier récipient de salissures (122) pour recueillir des salissures balayées avec le rouleau de balayage (38) et un second récipient de salissures (124) pour recueillir des salissures recueillies avec le rouleau de lavage (46).

2. Appareil de nettoyage de sol selon la revendication 1, **caractérisé en ce que** le rouleau de balayage (38) est agencé avant le rouleau de lavage (46) par rapport à une direction de mouvement principal (26) de l'appareil de nettoyage de sol (10 ; 100 ; 120 ; 130 ; 140 ; 150 ; 160 ; 170 ; 180).

3. Appareil de nettoyage de sol selon la revendication 1 ou 2, **caractérisé en ce que** l'un de ce qui suit est valable :
- le au moins un récipient de salissures (60 ; 122, 124) est agencé entre le rouleau de balayage (38) et le rouleau de lavage (46) et des salissures peuvent être transportées via différents orifices d'entrée de salissures (72 ; 76) depuis le rouleau de balayage (38) et le rouleau de lavage (46) jusque dans le au moins un récipient de salissures (60 ; 122, 124) ;
- le rouleau de balayage (38) et le rouleau de lavage (46) sont agencés l'un derrière l'autre, dans lequel le second récipient de salissures (124) attribué au rouleau de lavage (46) est positionné sur le côté du rouleau de lavage (46) opposé au rouleau de balayage (38) et le premier récipient de salissures (122) attribué au rouleau de balayage (38) est positionné sur le côté du rouleau de balayage (38) opposé au rouleau de lavage (46) ;
- entre le rouleau de lavage (46) et le rouleau de balayage (38) est agencé un récipient de salissures (122, 124) attribué à l'un de ces rouleaux de nettoyage (38, 46) - rouleau de lavage (46) ou rouleau de balayage (38) - et contre le côté opposé à ce récipient de salissures (122, 124) est agencé un autre récipient de salissures qui est attribué à l'autre rouleau de nettoyage (38, 46) respectif - rouleau de balayage (38) ou rouleau de lavage (46).

4. Appareil de nettoyage de sol selon l'une des revendications précédentes, **caractérisé en ce que** le premier récipient de salissures (122), qui est attribué au rouleau de balayage (38), et/ou le second récipient de salissures (124), qui est attribué au rouleau de lavage (46), est agencé avant ou après le rouleau de balayage (38), respectivement le rouleau de lavage (46), par rapport à la direction de mouvement principal (26) de l'appareil de nettoyage de sol (10 ; 100 ; 120 ; 130 ; 140 ; 150 ; 160 ; 170 ; 180).

5. Appareil de nettoyage de sol selon l'une des revendications précédentes, **caractérisé en ce qu'**au moins l'un de ce qui suit est valable :
- le rouleau de balayage (38) et/ou le rouleau de lavage (46) balaie, respectivement lave, du côté du sol dans la direction de mouvement principal (26) de l'appareil de nettoyage de sol (10 ; 100 ; 120 ; 130 ; 140 ; 150 ; 160 ; 170 ; 180) ou à l'encontre de la direction de mouvement principal (26) ;
- le rouleau de lavage (46) et le rouleau de balayage (38) sont conçus pour tourner dans le même sens ou tourner en sens inverses ;
- l'unité d'entraînement (16) comprend deux éléments d'entraînement (18) espacés l'un de l'autre dans la direction transversale de l'appareil de nettoyage de sol (10 ; 100 ; 120 ; 130 ; 140 ; 150 ; 160 ; 170 ; 180), dans lequel au moins un récipient de salissures (60 ; 122, 124) est positionné, au moins par endroits, entre les éléments d'entraînement (18).

6. Appareil de nettoyage de sol selon l'une des revendications précédentes, **caractérisé en ce qu'**au moins l'un de ce qui suit est valable :
- une unité de montage (126) comprenant ou formant les deux récipients de salissures (122, 124) dans un carter (128) commun est prévue, dans lequel le carter (128) présente un orifice d'entrée de salissures (72 ; 76), de préférence contre des côtés opposés l'un à l'autre, respectivement attribué au rouleau de balayage (38) et au rouleau de lavage (46) ;
- les récipients de salissures (122, 124) sont agencés contre l'appareil de nettoyage de sol (140 ; 150 ; 160) de façon spatialement séparée l'un de l'autre et peuvent de préférence indépendamment l'un de l'autre être retirés de l'appareil de nettoyage de sol (140 ; 150 ; 160) et reliés à celui-ci.

7. Appareil de nettoyage de sol selon l'une des revendications précédentes, **caractérisé en ce que** le récipient de liquide de nettoyage (56) et le au moins un récipient de salissures (60 ; 122, 124) sont agencés les uns par-dessus les autres, en particulier **en ce que** le récipient de liquide de nettoyage (56) est agencé au-dessus du au moins un récipient de salissures (60 ; 122, 124).

8. Appareil de nettoyage de sol selon l'une des revendications précédentes, **caractérisé en ce que** le récipient de liquide de nettoyage (56) et le au moins un récipient de salissures (60 ; 122, 124) sont conçus physiquement séparés les uns des autres et/ou peuvent être, séparément les uns des autres, retirés de l'appareil de nettoyage de sol (10 ; 100 ; 120 ; 130 ; 140 ; 150 ; 160 ; 170 ; 180) ou reliés à celui-ci.

9. Appareil de nettoyage de sol selon l'une des revendications 1 à 7, **caractérisé en ce que** le récipient de liquide de nettoyage (56) et le au moins un récipient de salissures (60 ; 122, 124) forment une unité de montage (64) avec un logement (66) commun qui peut être retiré de l'appareil de nettoyage de sol (10 ; 100 ; 120 ; 130) et relié à celui-ci, dans lequel le récipient de liquide de nettoyage (56) et le au moins un récipient de salissures (60 ; 122, 124) présentent de préférence une paroi de récipient (110) déformable délimitant respectivement ceux-ci, dans lequel le volume du récipient de liquide de nettoyage (56) diminue lors du retrait de liquide de nettoyage et le volume du récipient de salissures (60) augmente lors de l'entrée de salissures.

10. Appareil de nettoyage de sol selon l'une des revendications précédentes, **caractérisé en ce que** le récipient de liquide de nettoyage (56) est conçu en tant que récipient préconfectionné rempli d'un produit chimique de nettoyage et comprend un orifice de récipient (92) pour le remplissage d'eau.

11. Appareil de nettoyage de sol selon l'une des revendications précédentes, **caractérisé en ce que** l'appareil de nettoyage de sol (10 ; 100 ; 120 ; 130 ; 140 ; 150 ; 160 ; 170 ; 180) comprend une unité de pompe (88) au moyen de laquelle un liquide de nettoyage peut être transporté hors du récipient de liquide de nettoyage (56), et/ou
**en ce que** l'appareil de nettoyage de sol (10 ; 100 ; 120 ; 130 ; 140 ; 150 ; 160 ; 170 ; 180) comprend une conduite de fluide (84) qui vient en prise dans un orifice du récipient de liquide de nettoyage (56), et/ou
**en ce que** l'appareil de nettoyage de sol (10 ; 100 ; 120 ; 130 ; 140 ; 150 ; 160 ; 170 ; 180) comprend des éléments de raccordement agencés contre le récipient de liquide de nettoyage (56) et contre un carter pour former une liaison fluidique, via laquelle un liquide de nettoyage peut être retiré du récipient de liquide de nettoyage (56).

12. Appareil de nettoyage de sol selon l'une des revendications précédentes, **caractérisé en ce que** l'appareil de nettoyage de sol (10 ; 100 ; 120 ; 130 ; 140 ; 150 ; 160 ; 170 ; 180) est dépourvu d'un groupe d'aspiration pour recueillir le liquide des salissures de la surface de sol (12).

13. Appareil de nettoyage de sol selon l'une des revendications précédentes, **caractérisé en ce qu'**au moins l'un de ce qui suit est valable :
- le au moins un récipient de salissures (60 ; 122, 124) présente au moins un orifice d'entrée de salissures (72 ; 76) qui s'étend sur la longueur totale ou essentiellement totale du rouleau de lavage (46) ou du rouleau de balayage (38) ;
- l'appareil de nettoyage de sol (10 ; 100 ; 120 ; 130 ; 140 ; 150 ; 160 ; 170 ; 180) comprend au moins une traverse de balayage (74, 78) agencée contre un orifice d'entrée de salissures (72 ; 76) d'au moins un récipient de salissures (60 ; 122, 124), au-delà de laquelle des salissures du rouleau de balayage (38) ou du rouleau de lavage (46) peuvent être transportées jusque dans le récipient de salissures (60 ; 122, 124) ;
- l'appareil de nettoyage de sol (10 ; 100 ; 120 ; 130 ; 140 ; 150 ; 160 ; 170 ; 180) comprend au moins un élément de raclage (80) agencé contre un orifice d'entrée de salissures (76) d'au moins un récipient de salissures (60 ; 124), lequel élément est en prise avec le rouleau de lavage (46) ;
- l'appareil de nettoyage de sol (10 ; 100 ; 120 ; 130 ; 140 ; 150 ; 160 ; 170 ; 180) comprend un élément de dérivation (82) contre un orifice d'entrée de salissures (76) d'au moins un récipient de salissures (60 ; 124) pour un liquide du rouleau de lavage (46) jusque dans le récipient de salissures (60 ; 124).

14. Appareil de nettoyage de sol selon la revendication 13, **caractérisé en ce qu'**un carter (14) de l'appareil de nettoyage de sol (10 ; 100 ; 120 ; 130 ; 140 ; 150 ; 160 ; 170 ; 180) recueillant le au moins un récipient de salissures (60 ; 122, 124) comprend au moins une traverse de balayage (74, 78) de l'élément de raclage (80) et/ou l'élément de dérivation (82), ou **en ce que** le au moins un récipient de salissures (60 ; 122, 124) comprend au moins une traverse de balayage (74, 78), l'élément de raclage (80) et/ou l'élément de dérivation (82).

15. Appareil de nettoyage de sol selon l'une des revendications précédentes, **caractérisé en ce qu'**au moins l'un de ce qui suit est valable :
- le rouleau de lavage (46) et le rouleau de balayage (38) sont orientés parallèlement l'un à l'autre ;
- des axes de rotation (42, 50) du rouleau de lavage (46) et du rouleau de balayage (38) sont orientés transversalement à une direction de mouvement principal (26) de l'appareil de nettoyage de sol (10 ; 100 ; 120 ; 130 ; 140 ; 150 ; 160 ; 170 ; 180);
- le rouleau de lavage (46) et le rouleau de balayage (38) sont attribués à des dispositifs d'entraînement (40, 48) séparés, ou un dispositif d'entraînement commun est prévu pour le rouleau de balayage (38) et le rouleau de lavage (46).
